# EUROPÄISCHE PATENTSCHRIFT

(11) **EP 1 789 143 B1**
(45) Veröffentlichungstag und Bekanntmachung des Hinweises auf die Patenterteilung: **12.08.2015**
(21) Anmeldenummer: 05755066.7
(22) Anmeldetag: 19.05.2005
(51) Int. Cl.: A62C 5/02

(54) **VERFAHREN UND ANORDNUNG ZUR HERSTELLUNG VON DRUCKLUFTSCHAUM ZUR BRANDBEKÄMPFUNG UND DEKONTAMINATION**
METHOD AND ARRANGEMENT FOR PRODUCING COMPRESSED AIR FOAM FOR FIRE-FIGHTING AND DECONTAMINATION
PROCEDE ET SYSTEME DE PRODUCTION DE MOUSSE A AIR COMPRIME POUR LA LUTTE CONTRE LES INCENDIES ET LA DECONTAMINATION

(30) Priorität: 28.06.2004 DE 4032020 2
(43) Veröffentlichungstag der Anmeldung: 30.05.2007
(73) Patentinhaber: SOGEPI S.A., 1215 Genève (DE)
(72) Erfinder: KRÜGER, Tino, 14913 Jüterbog (DE); DORAU Günther, 14473 Potsdam (DE)
(74) Vertreter: Hirsch & Associés
(86) Internationale Anmeldenummer: PCT/DE2005/000959
(87) Internationale Veröffentlichungsnummer: WO 2006/000177

(56) Entgegenhaltungen:
- DE-B3- 10 231 740
- US-A- 4 474 680
- US-A- 5 255 747
- US-A- 5 411 100
- US-A1- 2003 164 465
- US-A1- 2004 020 664

## Beschreibung

Die Erfindung betrifft ein Verfahren zur Herstellung von Druckluftschaum für die Brandbekämpfung und Dekontamination, bei dem ein Hauptwasserstrom mit einem Schaumbildnerstrom vermischt wird und das Wasser-Schaumbildner-Gemisch in einer Verschäumungsstrecke mit einem Druckluftstrom aufgeschäumt wird, und bezieht sich weiterhin auf eine Anordnung zur Durchführung des Verfahrens.

Die Druckluftschaumerzeugung in der eingangs erwähnten Art ist aus den Druckschriften US 4 474 680 A und DE 102 31 740 B3 bekannt, wobei die Druckschriften Druckluftschaumerzeugungen offenbaren, die ein Zuführen von Zusätzen zu den Druckluftschäumen aus mehreren Vorratsbehältern vorsehen. Wenn hier von der Druckluftschaumerzeugung mit Druckluft gesprochen wird, sollen unter dem Begriff Druckluft selbstverständlich immer auch löschfähige Druckgase verstanden werden. Die Brandbekämpfung und die Dekontamination von Objekten mit Druckluftschaum haben sich in vielen Einsatzfällen bewährt. Um den Druckluftschaum entsprechend der jeweiligen Brandart oder der Art der Kontaminierung möglichst optimal und effektiv und mit geringer Umweltbelastung einsetzen zu können, werden konfektionnierte anwendungssspezifische Mischungen aus Schambildnern und bestimmten Zusätzen bereitgestellt. Die Herstellung und Bereitstellung derartiger Mischungen ist insofern eingeschränkt, als die Schaumbildner mit bestimmten, auf die jeweilige Brandart oder Dekontamination abgestimmten Zusätzen in der Vorratslösung oftmals schwer oder nicht mischbar sind, die Mischungen eine hohe Visklsität aufweisen oder zum Verklumpen neigen und daher schwierig zu fördern sind bzw. dem fertigen Schaum verteilen und daher auch nicht ihre volle Wirksamkeit entfalten können. Abgesehen von den Schwierigkeiten bei der Herstellung bzw. Bereitstellung und Verarbeitung von Mischungen mit den verschiedensten Zusätzen ist es auch nicht möglich am jeweiligen Einsatzort und für den jeweiligen Anwendungsfall eine Vielzahl von Gemischen oder selbst nur eine Mischung aus ein und denselben Komponenten, aber in unterschiedlicher Zusammensetzung bereitzuhalten, um beispielsweise mit einem variablen Anteil an Zusätzen eine optimale Brandbekämpfung zu ermöglichen. Der Erfindung liegt daher die Aufgabe zugrunde, ein Verfahren zur Druckluftschaumherstellung anzugeben, das bei nach Art des Brandes oder der Dekontamination unterschiedlichen Einsatz- und Anwendungsbedingungen in der erzielten Wirkung und der Menge der eingesetzten Mittel sowie hinsichtlich der Umweltbelastung eine hohe Effizienz gewährleistet, sowie mit geringem gerätetechnischen Aufwand eine Anlage zur Durchführung des Verfahrens bereitzustellen.

Erfindungsgemäß wird die Aufgabe mit einem Verfahren und einer Vorrichtung gemäß den Merkmalen der Ansprüche 1 und 6 gelöst. Weitere Merkmale und vorteilhafte Weiterbildungen der Erfindung ergeben sich aus den jeweiligen Unteransprüchen.

Der Grundgedanke der Erfindung besteht mit anderen Worten darin, dass bei der Druckluftschaumherstellung, das heißt, unmittelbar am Einsatzort, in einen dem Hauptwasserstrom zugeführten Strom aus einem Schaumbildner oder unmittelbar in den Hauptwasserstrom mindestens ein jeweils spezifisches Additiv zugemischt wird, das an die jeweilige Brandart oder den jeweiligen Dekontaminierungszweck angepasst ist und eine optimale Wirkung des Druckluftschaums im Hinblick auf eine schnelle und sichere Brandbekämpfung oder Dekontamination gewährleistet. Es wurde gefunden, dass hierzu bereits die Zufuhr jeweils eines einzigen speziellen Additivs ausreichend ist und dass insbesondere mit der genau dosierten separaten Einleitung des Additivs in den Schaummittelstrom eine gute Durchmischung im Schaumbildner und insbesondere eine gleichmäßige, feine Verteilung im Lösch- oder Dekontaminationsschaum mit der Folge einer maximalen Wirksamkeit des Additivs bei geringem Verbrauch und verminderter Umweltbelastung gewährleistet ist. Insbesondere können so unterschiedliche Brandarten und verschiedene und unterschiedlich kontaminierte Objekte wirksam bekämpft bzw. dekontaminiert werden.

Dazu wird das Additiv zunächst in einen Hilfs- und Treibwasserstrom injiziert, und zwar durch Ansaugen des jeweiligen Additivs nach dem Wasserstrahlpumpenprinzip, wobei ein aus dem Hauptwasserstrom für das Lösch- oder Dekontaminationsmittel abgesaugter Hilfs- und Treibwasserstrom durch dieselbe Zumischpumpe erzeugt wird, die auch den Schaumbildner aus einem Schaumbildnerbehälter ansaugt. Das Einbringen des Additivs und des Schaumbildners in einen Wasserstrahl sorgt bereits für eine gute Vormischung und schließlich für eine gleichmäßige Verteilung im Hauptwasserstrom.

In weiterer Ausbildung der Erfindung erfolgt die Zumischung von Schaumbildner und Additiv in unterschiedlichen Mischungsverhältnissen, und zwar in Abhängigkeit von einer Druck- und einer Wasservolumenstromregelung des Hilfs- und Treibwasserstroms in Verbindung mit der einstellbaren Drehzahl der Zumischpumpe. Selbstverständlich ist es möglich, dass auch nur Schaumbildner oder nur das jeweilige Additiv oder auch keins von beiden in den Hauptwasserstrom eingebracht wird.

In Ausgestaltung des Verfahrens kann anstelle des Additivs mit dem Hilfs- und Treibwasserstrahl auch ein Frostschutz- oder Spülmittel in die Anlage eingebracht werden.

In weiterer Ausgestaltung kann der Schaumdruck und damit die Qualität des mit dem Additiv und dem Schaumbildner hergestellten Druckluftschaums auch durch Modifizierung der Verschäumungsdauer mit Hilfe einer Ventilanordnung beeinflusst werden.

Die erfindungsgemäße Anordnung zur Durchführung des Verfahrens umfasst im Falle der Additivzumischung zum Schaumbildner einen in den Hauptwasserstrom eingebundenen Mischer, in dem der Hauptwasserstrom mit dem Additiv-Wasser-Schaumbildner-Gemisch vermischt wird. Zur Vermischung des mit einer Zumischpumpe angesaugten Schaumbildners mit dem jeweiligen Additiv ist ein Additivbehälter vorgesehen, der mit der Zumischpumpe in Wirkverbindung steht. Die Zumischpumpe ist zur Bereitstellung des Hilfs- und Treibwasserstroms über eine Bypasleitung, an die in Strömungsrichtung zunächst über einen Venturi-Zumischer der Additivbehälter und dann der Schaumbildnerbehälter angeschlossen sind, mit dem Hauptwasserstrom verbunden. Die Zumischpumpe wird vorzugsweise mit einem Pneumatikmotor angetrieben, der die erforderliche Antriebsluft aus dem Hauptluftstrom für die Druckluftverschäumung entnimmt und der über einen Luftdruck- und einen Luftvolumenstromregler regelbar ist. Anstelle des Pneumatikmotors kann auch ein drehzahlgesteuerter Gleichstrommotor verwendet werden, für den auch die weiter unten beschriebene Nullpunktverschiebung der nicht abwürgefesten Motoren angewendet werden kann. Dem Venturi-Zumischer sind ein Drucksensor zugeordnet sowie ein Wasserdruckregler vor- und ein Wasservolumenstromregler nachgeschaltet. Über die jeweiligen Druckverhältnisse und Volumenströme kann über eine Steuerung der jeweils erforderliche Schaumbildner und Additivanteil eingestellt werden. Zum Einbringen des Schaumbildner-Additiv-Wassergemisches in unterschiedlicher Größenordnung in den Hauptwasserstrom ist der Mischer mit zwei Einspritzdüsen mit unterschiedlichem k-Wert versehen.

Mit der erfindungsgemäßen Anordnung können gemäß dem oben beschriebenen Verfahren Druckluftschäume bereitgestellt werden, die entsprechend dem jeweiligen Einsatzfall, das heißt nach Art des Brandes oder der Dekontamination, mit einem vor Ort in unterschiedlicher Größenordnung zugemischten, in dem Schaum gleichmäßig verteilten Additiv versehen sind und so eine effiziente Brandbekämpfung und Dekontamination ermöglichen. Die Anlage ist zudem einfach ausgebildet, da für den Betrieb der Zumischanlage für Schaumbildner und Additiv die ohnehin für die Druckschaumerzeugung notwendigen Energieträger Druckluft und - wasser eingesetzt werden. Bei jeweils gleichen Schaumbildnern brauchen nur unterschiedliche Additive bereitgehalten zu werden, die aber - ohne Entmischungs- oder Verklumpungserscheinungen - fein und gleichmäßig verteilt in den Schaumbildner eingemischt und gleichermaßen verteilt auch im Lösch- oder Dekontaminationsschaum enthalten sind und somit ihre volle Wirkung entfalten können.

Ein Ausführungsbeispiel der Erfindung wird anhand der Zeichnung, in deren einziger Figur der prinzipielle Aufbau einer Anlage zur Erzeugung eines Zweikomponentenschaums mit zwei Schaumerzeugungsstrecken unterschiedlicher Schaumerzeugungsleistung schematisch dargestellt ist, näher erläutert.

Zur Überwachung und Steuerung der Anlage ist dieser eine mit den anlagenspezifischen Sensoren und Regelventilen zusammenwirkende speicher-programmierbare Steuerung 1 mit digitalen und analogen elektrischen Ein- und Ausgängen zugeordnet.

Der Anlage wird von einer Feuerlöschpumpe oder einem Druckwasserreservoir (nicht dargestellt) Wasser zugeführt, das über ein Wasserfilter 2, einen Wasserdruckregler 3, einen Wasservolumenstromsensor 4 und einen Wasserdrucksensor 5 in einen Mischer 6 gelangt. In den Mischer 6 münden zwei Einspritzdüsen 7 mit unterschiedlichem k-Wert, über die dem Wasservolumenstrom ein Gemisch aus einem handelsüblichen Schaumbildner (SB) und einer bei unterschiedlichen Bränden oder Dekontaminierungserfordernissen für den jeweiligen Einsatzfall spezifischen zweiten Komponente (Add) zugeführt wird. Der mit den beiden Komponenten (Schaumbildner und Additiv) vermischte Wasservolumenstrom gelangt über ein erstes und ein zweites Wasservolumenstrom-Regelventil 8 bzw. 9 in eine erste bzw. zweite Verschäumungsstrecke 10 und 11, in der das jeweilige Wassergemisch mit Hilfe von Druckluft aufgeschäumt wird. Der so erzeugte erste bzw. zweite Druckluftschaum strömt über Schaumdrucksensoren 12 bzw. 13 und elektro-pneumatisch gesteuerte Ventile 14,15 bzw. 16, 17, die mit der Steuerung 1 einen geschlossenen Regelkreis zur Einstellung der Schaumkonsistenz und damit der jeweiligen Schaumqualität bilden, zur jeweiligen Schaumauswurfvorrichtung (nicht dargestellt). Die Zuführung der Druckluft in die Verschämungsstrecken 10, 11 erfolgt von einer Druckluftquelle oder einem Verdichter (nicht dargestellt) über ein Luftfilter 18, einen Luftdruckregler 19, einen Luftdrucksensor 20 und der jeweiligen Verschämungsstrecke 10, 11 jeweils vorgeschaltete erste und zweite Luftvolumenstrom-Regelventile 21.

Wie oben erwähnt, wird mit dem Mischer 6 in den Wasservolumenstrom ein Schaumbildner und ein an den jeweiligen Einsatzfall angepasstes Additiv, mit dem ein bestimmter Brand zielgerichtet und effektiver als bisher bekämpft werden kann, injiziert. Die Zumischung erfolgt aus einem Schaummittelbehälter 23 und einem Additiv-Behälter 24, der vor dem Einsatz mit einem an die Art des Brandes oder der zu dekontaminierenden Stoffe angepassten und hochwirksamen, jedoch mit dem Schaumbildner nicht dauerhaft und homogen mischbaren Additiv, gefüllt wurde. Der Schaummittelbehälter 23 und der Additivbehälter 24 sind an eine aus dem Gesamtwasservolumenstrom hinter dem Wasserfilter 2 abgezweigte Bypasleitung 25, die am anderen Ende in den Einspritzdüsen 7 des Mischers 6 endet, angeschlossen. In die Bypasleitung 25 ist eine Zumischpumpe 26 eingebunden, der in der Bypasleitung 25 ein Wasserdruckregler 27, ein Venturizumischer 28 und ein Wasservolumenstromregler 29 vorgeschaltet sind. An den Venturizumischer 28 ist der Additivbehälter 24 über ein Ventil 30 angeschlossen, während eine Förderleitung aus dem Schaumbildnerbehälter 23 vor der Zumischpumpe 26 unmittelbar in die Bypasleitung 25 mündet. In den Teil der Bypasleitung 25, der zwischen dem Mischer 7 und der Zumischpumpe 26 liegt, sind ein Ventil 31 zum Spülen und Entlüften der Zumischpumpe 26 sowie ein Durchflussmessgerät 32 eingebunden. Die Zumischpumpe 26 wird über einen Pneumatikmotor 33 angetrieben, der über einen Luftdruckregler 34 zur Einstellung des Betriebsdruckes und ein Luftvolumenstromregelventil 35 zur Steuerung der Motordrehzahl an die Druckluftzufuhr hinter dem Luftfilter 18 angeschlossen ist.

Der über die Bypasleitung 25 zugeführte Schaumbildner mit Additiv wird in den durch den Mischer 6 geförderten Wasservolumestrom injiziert. Das Schaumbildner-Additiv-Wasser-Gemisch strömt über das Wasservolumenstromregelventil 8 und/oder 9 und die Druckluftschaumerzeuger 10 und/oder 11, in den über das Luftvolumenstromregelventil 21 und/oder 22 Druckluft mit vorgegebenen Druck- und Volumenparametern eingebracht wird. Die Schaumqualität des mittels Schaumauswurfvorrichtungen (nicht dargestellt) ausgebrachten Druckluftschaums hängt von der Fließgeschwindigkeit und damit der Verweilzeit des Schaums in der Verschäumungsstrecke 10, 11 ab und wird über den von den Schaumdrucksensoren 12, 13 ermittelten Schaumdruck mit den Ventilen 14, 15 bzw. 16, 17 geregelt (Schaumdruckregelung).

Die Drehzahl des Pneumatikmotors 33 der Zumischpumpe 26 wird über das Luftvolumenstromregelventil 35 gesteuert. Das Steuersollsignal für die Motordrehzahl bildet die Steuerung 1 im Zusammenhang mit der Pumpenkennlinie aus der Sollwertvorgabe für die Schaumbildner/Additiv-Zumischrate und dem Istwert des Wasservolumenstromsensors 4. In der hier dargestellten Ausführungsform - ohne Verwendung eines Volumenstrommessers für das Schaummittel - wird mittels des Wasserdrucksensors 5 und des Drucksensors 32 die Druckdifferenz zwischen dem Ausgangsdruck an der Zumischpumpe 26 und dem Fließdruck des Wassers am Eingang des Mischers 6 gemessen. Das Schaumbildner/Additiv-Gemisch wird über die Einspritzdüsen 7 in den Wasserstrom injiziert. Die in Abhängigkeit vom Differenzdruck über die jeweilige Einspritzdüse 7 durch diese fließenden Volumenströme sind als Parametertabelle in der Steuerung 1 gespeichert. Über den Weg der Sollwertvorgaben im Vergleich zu dem mit dem Wasservolumenstromsensor 4 ermittelten Wasservolumenstrom, der Drehzahlsteuerung der Zumischpumpe 26, der oben erwähnten Druckdifferenzmessung und den in der Steuerung 1 abgelegten Parametertabellen wird eine druckabhängige Zumischsteuerung des Schaumbildners und des Additivs realisiert. Zur Gewährleistung möglichst kleiner Druck-Volumenstrom-Kurven erfolgt die Zumischung von kleineren oder in bestimmten Grenzen festgelegten Volumenströmen mit einer Einspritzdüse 7 mit kleinem k-Wert, während bei größeren Volumenströmen über das Ventil 36 die zweite Einspritzdüse 7 mit größerem k-Wert zugeschaltet wird und damit ein maximaler Volumenstrom zur Zumischung von Schaumbildner-Additiv-Gemisch gesichert ist.

Gemäß dem vorliegenden Ausführungsbeispiel ist dem jeweiligen Druckluftschaumerzeuger 10, 11 ein Volumenstromregelventil 8, 9 für das Wasser-Schaumbildner-Additiv-Gemisch sowie ein Luftvolumenstromregelventil 21, 22 vorgeschaltet, um - insbesondere bei der Dekontamination - auch sehr kleine Volumenströme bereitstellen zu können.

Die Zumischung des Schaumbildners und der weiteren - entsprechend dem jeweiligen Brand oder der jeweiligen Dekontaminationsaufgabe spezifischen - Komponente erfolgt mit der Zumischpumpe 26, die - zur Einstellung der Fördermenge - mit dem über das Luftvolumenstromventil 35 in der Drehzahl regelbaren Pneumatikmotor 33 angetrieben wird. Über die an den Hauptwasserstrom angeschlossene Bypasleitung wird mittels der Zumischpumpe 26 - über den Wasserdruckregler 27 und den Venturizumischer 28 sowie den Wasservolumenstromregler 29 - Wasser angesaugt.

Da die in der Regel als Druckluftlamellenmotore ausgebildeten Pneumatikmotore bei einer bestimmten Drehzahl nicht abwürgefest sind, d.h. bei kleinen Drehzahlen mit hohen Drehmomenten stehen bleiben, so dass einerseits bei einer Havarie zwar keine mechanischen Zerstörungen zu befürchten sind, andererseits aber die Zumischpumpen nicht direkt kontinuierlich vom Stillstand bis zur maximalen Drehzahl angetrieben werden können, wird in die Bypasleitung an der Saugseite der Zumischpumpe 26 ein durch den Wasserdruckregler 27 und den Wasservolumenstromregler 29 definierter Wasservolumenstrom in einer Größe injiziert, die die Zumischpumpe 26 beim Abwürgedrehmoment bzw. der Abwürgedrehzahl des Pneumatikmotors 33 fördern würde. Damit der injizierte Wasservolumenstrom fließen kann, muss die Zumischpumpe 26 mit der Abwürgedrehzahl drehen. Bei Erhöhung der Drehzahl wird infolge des begrenzten injizierten Wasservolumenstroms drehzahlproportional Schaumbildner in der gewünschten - zwischen Null und einem Maximum liegenden - Menge aus dem Schaummittelbehälter 23 angesaugt. Durch den injizierten Wasservolumenstrom kann die Zumischpumpe nicht trockenlaufen und der Ansaugprozess beim Ansaugen des Schaummittels wird unterstützt. Sofern kein Additiv als brand- oder dekontaminationsspezifische zweite Komponente angesaugt werden soll, kann der Hilfswasservolumenstrom durch Schließen des Wasservolumenstromreglers 29 abgestellt und das gesamte Fördervolumen der Zumischpumpe 26 zur Schaummittelförderung genutzt werden. Die mit der zuvor beschriebenen Anordnung bewirkte Nullpunktverschiebung des nicht abwürgefesten Pneumatikmotors 33 kann gleichermaßen für anstelle des Pneumatikmotors einsetzbare drehzahlgesteuerte Gleichstrommotore genutzt werden.

Über den von dem oben erwähnten Hilfswasserstrom bei einem durch den Wasserdruckregler 27 eingestellten Druck durchströmten Venturizumischer 28 wird unter Reduzierung des Differenzdruckes mit Hilfe des Wasservolumenstromreglers 29 aus dem Additivbehälter 24 bei geöffnetem Ventil 30 die dem Schaumbildner im Bedarfsfall zuzumischende zweite Komponente proportional zum Differenzdruck angesaugt und mit dem Hilfswasserstrom intensiv vermischt, wenn mittels des Luftvolumenstromregelventils gleichzeitig die Drehzahl der Zumischpumpe 26 erhöht wird. Bei erhöhter Pumpendrehzahl und gleichzeitig konstantem Differenzdruck über den Venturizumischer 28 saugt die Zumischpumpe 26 gleichzeitig mit dem Hilfswasservolumenstrom und dem Additiv auch das Schaummittel aus dem Schaummittelbehälter 23 an, wobei beide Teilströme intensiv miteinander vermischt werden.

Dem Hauptwasserstrom im Mischer 6 kann somit gleichzeitig ein Schaumbildner und zusätzlich ein für den spezifischen Einsatzfall geeignetes Additiv hinzugefügt werden, so dass mit einem jeweils speziellen Druckluftschaum eine gezielte, hochwirksame Brandbekämpfung oder Dekontamination möglich ist. Der Schaumbildner und das Additiv können in der jeweils erforderlichen Größenordnung in einem variablen Verhältnis gemischt werden. Das Schaummittel und das Additiv können auch jeweils allein zugemischt werden, und zwar für das Schaummittel in der Größe zwischen Null und einem auf das Fördervolumen der Zumischpumpe 26 bezogenen Maximum und für das Additiv bis zum 1,6-fachen des durch den Venturizumischer 28 fließenden Hilfs- und Treibwasserstroms.

### Bezugszeichenliste (soweit erforderlich)

- 1: Steuerung
- 2: Wasserfilter
- 3: Wasserdruckregler
- 4: Wasservolumenstromsensor
- 5: Wasserdrucksensor
- 6: Mischer
- 7: Einspritzdüsen
- 8: Erstes Volumenstromregelventil (Wasser)
- 9: Zweites Volumenstromregelventil (Wasser)
- 10: Erste Verschäumungsstrecke
- 11: Zweite Verschäumungsstrecke
- 12: Erster Schaumdrucksensor
- 13: Zweiter Schaumdrucksensor
- 14: Ventil
- 15: Ventil
- 16: Ventil
- 17: Ventil
- 18: Luftfilter
- 19: Luftdruckregler
- 20: Luftdrucksensor
- 21: Erstes Luftvolumenstromregelventil
- 22: Zweites Luftvolumenstromregelventil
- 23: Schaumbildnerbehälter
- 24: Additivbehälter
- 25: Bypasleitung
- 26: Zumischpumpe
- 27: Wasserdruckregler
- 28: Venturi-Zumischer
- 29: Wasservolumenstromregler
- 30: Ventil
- 31: Ventil
- 32: Drucksensor
- 33: Pneumatikmotor
- 34: Luftdruckregler
- 35: Luftvolumenstromregelventil
- 36: Ventil
- 37: Drucksensor
- Pfeil A: Hauptwasserstrom
- Pfeil B: Hauptluftstrom
- Pfeil C: Hilfs- und Treibwasserstrom
- Pfeil D: Antriebsluftstrom

## Patentansprüche

1. Verfahren zur Herstellung von Druckluftschaum zur Brandbekämpfung und zur Dekontamination, bei dem ein Hauptwasserstrom (A) mit einem Schaumbildnerstrom vermischt und das Wasser-Schaumbildner-Gemisch in einer Verschäumungsstrecke (10, 11) mit einem Druckluftstrom (B) beaufschlagt wird, wobei in den Schaumbildnerstrom und/oder den Hauptwasserstrom (A) mindestens ein an den jeweiligen Einsatzfall angepasstes, brand- oder dekontaminationsspezifisches Additiv (Add) injiziert wird, und bei der Additivzumischung zum Schaumbildnerstrom dieser von einer an ein Schaumbildnerreservoir (23) angeschlossenen, pneumatisch oder elektrisch angetriebenen Zumischpumpe (26) erzeugt wird, die außerdem aus dem Hauptwasserstrom (A) einen Hilfs- und Treibwasserstrom (C) absaugt und in die Zumischpumpe (26) zu deren Nullpunktverschiebung injiziert, wobei zunächst das Additiv (Add) aus einem separaten Reservoir (24) mittels des Hilfs- und Treibwasserstroms (C) abgesaugt und mit diesem vermischt wird und anschließend in das Additiv-Wasser-Gemisch der Schaumbildner eingesaugt wird.

2. Verfahren nach Anspruch 1, **dadurch gekennzeichnet, dass** der Schaumbildner (SB) und das Additiv (Add) zusammen mit dem Hilfs- und Treibwasserstrom (C) in einem variablen Mischungsverhältnis mit einem jeweiligen Anteil zwischen Null und einem Maximalwert in den Hauptwasserstrom (A) injiziert werden.

3. Verfahren nach Anspruch 2, **dadurch gekennzeichnet, dass** der Hilfs- und Treibwasservolumenstrom (C) über eine Druck- und eine Wasservolumenstromregelung in Verbindung mit der Drehzahl der Zumischpumpe (26) eingestellt wird, wobei in Abhängigkeit von dem über einem Venturi-Zumischer (28) für das Additiv (Add) gemessenen Differenzdruck und der Drehzahl der Zumischpumpe (26) das Schaummittel (SB) und das Additiv (Add) in dem Hilfs- und Treibwasserstrom (C) in veränderlicher Zusammensetzung miteinander vermischt werden.

4. Verfahren nach Anspruch 1, **dadurch gekennzeichnet, dass** zusammen mit dem Hilfs- und Treibwasserstrom (C) wahlweise nur der Schaumbildner (SB) in der Größe von Null bis zu einem auf das Fördervolumen der Zumischpumpe (26) bezogenen Maximalwert oder nur das Additiv (Add) in den Hauptwasserstrom (A) eingemischt werden.

5. Verfahren nach Anspruch 1, **dadurch gekennzeichnet, dass** die Schaumqualität des mittels Schaumbildner (SB) und Additiv (Add) gebildeten Druckluftschaums zusätzlich über dessen Fließgeschwindigkeit/Verweilzeit in der Verschäumungsstrecke (10, 11) des Druckluftschaumerzeuger durch Regeln des Schaumdruckes mittels Ventilen (14, 15, 16, 17) eingestellt wird.

6. Anordnung zur Durchführung des Verfahrens nach Anspruch 1, mit einem in den Hauptwasserstrom (A) eingebundenen Mischer (6) für einen Schaumbildner (SB) und einer von dem Wasser-Schaumbildner-Gemisch durchströmten Verschäumungsstrecke (10, 11), in die zur Aufschäumung des Wasser-Schaumbildner-Gemisches ein Hauptdruckluftstrom (B) mündet, sowie einer von einem Pneumatikmotor (33) oder drehzahlgesteuertem Gleichstrommotor angetriebenen Zumischpumpe (26) zum Ansaugen und Einbringen des in einem Schaumbildnerbehälter (23) untergebrachten Schaumbildners (SB) in den Mischer (6), **gekennzeichnet durch** einen an die Zumischpumpe (26) zusätzlich angeschlossenen Additivbehälter (24), der mit einem für den jeweiligen Brand bzw. die Dekontaminationszielstellung spezifischen Additiv gefüllt ist, und bei der Additivzumischung zum Schaumbildnerstrom die Zumischpumpe (26) über eine Bypasleitung (25) an den Hauptwasserstrom (A) angeschlossen und von einem Hilfs- und Treibwasserstrom (C) durchströmt ist und an die Bypasleitung der Schaumbildnerbehälter (23) und über einen in die Bypasleitung eingebundenen Venturi-Zumischer (28) der Additivbehälter (24) angeschlossen sind; und dem Venturi-Zumischer ein Drucksensor (37) zugeordnet sowie ein Wasserdruckregler (27) vor- und ein Wasservolumenstromregler (30) nachgeschaltet sind.

7. Anordnung nach Anspruch 6, **dadurch gekennzeichnet, dass** ein die Zumischpumpe (26) antreibender Pneumatikmotor (33) zur Bereitstellung eines Antriebsluftstroms (D) an den Hauptluftstrom (B) angeschlossen ist, wobei in eine Zuführungsleitung für den Antriebsluftstrom (D) ein Luftdruckregler (34) und ein Luftvolumenstromregelventil (35) eingebunden sind.

8. Anordnung nach Anspruch 6, **dadurch gekennzeichnet, dass** in eine Verbindungsleitung zwischen Venturi-Zumischer (28) und Additivbehälter (24) ein Ventil (30) zum Absperren der Verbindungsleitung eingebunden ist.

9. Anordnung nach Anspruch 6, **dadurch gekennzeichnet, dass** in der Verbindungsleitung zwischen der Zumischpumpe (26) und dem Mischer (6) ein Drucksensor (32) und ein mit einem Auffangbehälter verbundenes Ventil (31) angeordnet sind.

10. Anordnung nach Anspruch 6, **dadurch gekennzeichnet, dass** dem Mischer (6) mindestens zwei an die Verbindungsleitung mit der Zumischpumpe (26) angeschlossene Einspritzdüsen (7) mit unterschiedlichem k-Wert zugeordnet sind, und der Einspritzdüse (7) mit dem größeren k-Wert ein Ventil (36) vorgeschaltet ist.

11. Anordnung nach Anspruch 6, **dadurch gekennzeichnet, dass** dem Druckluftschaumerzeuger (10, 11) ein Schaumdrucksensor (12, 13) und eine Ventilanordnung (14, 15; 16, 17) zur Schaumdruckeinstellung nachgeschaltet sind.

## Claims

1. A method for producing compressed air foam for firefighting and for decontamination in which a main water stream (A) is mixed with a foaming agent stream and the water-foaming agent mixture is loaded with a compressed air stream (B) in a foaming line (10, 11), wherein at least one additive (Add) adjusted to the application case and specific to firefighting or to decontamination is injected into the foaming agent stream and/or the main water stream (A) and when the additive is admixed to the foaming agent stream, said stream is produced by a pneumatically or electrically operated admixing pump (26) that is connected to a foaming agent reservoir (23) and that also aspirates an auxiliary and motive water stream (C) from the main water stream (A) and injects it into the admixing pump (26) for its zero shift, the additive (Add) being firstly suctioned off a separate reservoir (24) using the auxiliary and motive water stream (C), then intermixed with that stream, then sucked into the additive-water mixture of the foaming agents.

2. The method according to claim 1, **characterized in that** the foaming agent (SB) and the additive (Add) are injected together with the auxiliary and motive water stream (C) at variable mixing ratios with portions between zero and a maximum value into the main water stream (A).

3. The method according to claim 2, **characterized in that** the auxiliary and motive water (C) volume stream is set via a pressure and water volume flowrate control system using the pump speed of the admixing pump (26) so that the foaming agent and additive (Add) in the auxiliary and motive water stream (C) are intermixed in variable compositions depending on the differential pressure measured for the additive (Add) using a Venturi mixer (28) and the speed of the admixing pump (26).

4. The method according to claim 1, **characterized in that** either only the foaming agent (SB) at quantities from zero to a maximum value in relation to the delivery capacity of the admixing pump (26) or only the additive (Add) is mixed to the main water stream (A) together with the auxiliary and motive water stream (C).

5. The method according to claim 1, **characterized in that** the foam quality of the compressed air foam formed from the foaming agent (SB) and the additive (Add) is additionally adjusted using its flow rate through the foaming line (11) and its dwell time in the foaming line (10, 11) of the foam generator by regulating the foam pressure with valves (14, 15, 16, 17).

6. An arrangement for performing the method according to claim 1, comprising a mixer (6) for a foaming agent (SB) integrated into the main water stream (A), and a foaming line (10, 11) through which the water-foaming agent mixture flows and into which a main compressed air stream (B) runs for foaming the water-foaming agent mixture, as well as an mixing pump (26) driven by a pneumatic motor or speed-controlled DC motor for aspirating the foaming agent (SB) from a foaming agent tank (23) and introducing it into the mixer, **characterized in that** an additive container (24) filled with an additive (Add) that is specific to firefighting or to decontamination is also connected to said mixing pump (26) and when the additive is mixed to the foaming agent stream, the admixing pump (26) is connected to the main water stream (A) via a bypass line (25) and an auxiliary and motive water 5 stream (C) runs through it, and that the foaming agent tank (23) and via a Venturi mixer (28) the additive container (24) are connected to the bypass line (25); that a pressure sensor (37) is assigned to the Venturi mixer and a water pressure controller (27) is inserted upstream and a water volume flowrate control unit (29) is inserted downstream of the Venturi mixer.

7. The arrangement according to claim 6, **characterized in that** a pneumatic motor (33) driving the admixing pump (26) is connected to the main air stream (B) for providing a driving air stream (D), and that an air pressure controller (34) and an air volume flowrate control unit (35) are integrated into a feed line for the driving air stream (D).

8. The arrangement according to claim 6, **characterized in that** a valve (30) for shutting the connecting line off is integrated into a connecting line between the Venturi mixer (28) and the additive container (24).

9. The arrangement according to claim 6, **characterized in that** a pressure sensor (32) and a valve (31) connected with a collecting basin are inserted in the connecting line between the mixing pump (26) and the mixer (6).

10. The arrangement according to claim 6, **characterized in that** at least two injection nozzles (7) with different k values connected to the connecting line with the admixing pump (26) are associated with the mixer (6), and that a valve (36) is placed upstream of the injection nozzle (7) with the greater k value.

11. The arrangement according to claim 6, **characterized in that** a foam pressure sensor (12, 13) and a valve arrangement (14, 15; 16, 17) for foam pressure adjustment are placed downstream of the compressed air foam generator (10, 11).

## Revendications

1. Procédé de production de mousse à air comprimé pour la lutte contre l'incendie et la décontamination, dans lequel un flux d'eau principal (A) est mélangé à un flux d'agent moussant et le mélange eau-agent moussant est soumis à un flux d'air comprimé (B) dans une section de moussage (10, 11), dans lequel au moins un additif (Add) adapté à la destination respective et spécifique pour la lutte contre l'incendie ou la décontamination, est injecté dans le flux d'agent moussant et/ou le flux d'eau principal (A), et dans lequel lors du mélange de l'additif au flux d'agent moussant, ce flux est généré par une pompe de mélange (26) entraînée pneumatiquement ou électriquement et reliée à un réservoir d'agent moussant (23), ladite pompe aspire en outre un flux d'eau auxiliaire et propulseur (C) dans le flux d'eau principal (A) et injecte celui-ci dans la pompe de mélange (26) pour en décaler le point zéro, l'additif (Add) étant d'abord aspiré dans un réservoir (24) séparé au moyen du flux d'eau auxiliaire et propulseur (C), ensuite mélangé avec ce flux et pompé dans le mélange additif-eau de l'agent moussant.

2. Procédé selon la revendication 1, **caractérisé en ce que** l'agent moussant (SB) et l'additif (Add) sont injectés dans le flux d'eau principal (A) dans un rapport de mélange variable avec le flux d'eau auxiliaire et propulseur (C), leur part respective étant comprise entre zéro et une valeur maximale.

3. Procédé selon la revendication 2, **caractérisé en ce que** le flux d'eau auxiliaire et propulseur (C) est réglé par une régulation de pression et de débit volumique d'eau en relation avec la vitesse de rotation de la pompe de mélange (26), l'agent moussant (SB) et l'additif (Add) étant mélangés l'un à l'autre en proportion variable dans le flux d'eau auxiliaire et propulseur (C) en fonction de la pression différentielle mesurée pour l'additif (Add) par un mélangeur de type Venturi (28) et de la vitesse de rotation de la pompe de mélange (26).

4. Procédé selon la revendication 1, **caractérisé en ce que** sélectivement l'agent moussant (SB) seul, dans une quantité comprise entre zéro et une valeur maximale relative au volume de débit de refoulement de la pompe de mélange (26), ou l'additif (Add) seul est mélangé dans le flux d'eau principal (A) avec le flux d'eau auxiliaire et propulseur (C).

5. Procédé selon la revendication 1, **caractérisé en ce que** la qualité de la mousse à air comprimé formée au moyen de l'agent moussant (SB) et de l'additif (Add) est en outre réglée, quant à sa vitesse d'écoulement et au temps de séjour dans la section de moussage (10, 11) du générateur de mousse à air comprimé, par régulation de la pression de mousse au moyen de vannes (14, 15, 16, 17).

6. Dispositif pour l'exécution du procédé selon la revendication 1, avec un mélangeur (6) intégré au flux d'eau principal (A) pour un agent moussant (SB) et une section de moussage (10, 11) traversée par le mélange eau-agent moussant, où aboutit un flux d'air comprimé principal (B) pour le moussage du mélange eau-agent moussant, ainsi qu'une pompe de mélange (26) entraînée par un moteur pneumatique (33) ou un moteur à courant continu à régulation de vitesse pour l'aspiration et le refoulement dans le mélangeur (6) de l'agent moussant (SB) contenu dans un réservoir d'agent moussant (23), **caractérisé par** un réservoir d'additif (24) relié de manière complémentaire à la pompe de mélange (26) et rempli d'un additif spécifique pour la lutte contre l'incendie ou la décontamination, et où lors du mélange de l'additif au flux d'agent moussant la pompe de mélange (26) est reliée au flux d'eau principal (A) par une conduite de dérivation (25) et est traversée par un flux d'eau auxiliaire et propulseur (C), le réservoir d'agent moussant (23) et le réservoir d'additif (24) étant raccordés à la conduite de dérivation par un mélangeur de type Venturi (28) intégré à la conduite de dérivation ; un capteur de pression (37) étant affecté au mélangeur de type Venturi, et un régulateur de pression d'eau (27) étant présenté en amont et un régulateur de débit volumique d'eau (30) en aval du mélangeur de type Venturi.

7. Dispositif selon la revendication 6, **caractérisé en ce qu'**un moteur pneumatique (33) entraînant la pompe de mélange (26) est raccordé au flux d'air principal (B) pour la préparation d'un flux d'air d'entraînement (D), un régulateur de pression d'air (34) et une vanne de réglage de débit volumique d'air (35) étant intégrés à une conduite d'amenée pour le flux d'air d'entraînement (D).

8. Dispositif selon la revendication 6, **caractérisé en ce qu'**une vanne (30) pour la fermeture de la conduite de connexion est intégrée à une conduite de connexion entre le mélangeur de type Venturi (28) et le réservoir d'additif (24).

9. Dispositif selon la revendication 6, **caractérisé en ce qu'**un capteur de pression (32) et une vanne (31) raccordée à un récipient collecteur sont disposés dans la conduite de connexion entre la pompe de mélange (26) et le mélangeur (6).

10. Dispositif selon la revendication 6, **caractérisé en ce qu'**au moins deux buses d'injection (7) de valeurs k différentes raccordées à la conduite de connexion avec la pompe de mélange (26) sont affectées au mélangeur (6), et **en ce qu'**une vanne (36) est montée en amont de la buse d'injection (7) de valeur k supérieure.

11. Dispositif selon la revendication 6, **caractérisé en ce qu'**un capteur de pression de mousse (12, 13) et un dispositif de vanne (14, 15 ; 16, 17) pour le réglage de la pression de mousse sont montés en aval du générateur de mousse à air comprimé (10, 11).
